# EUROPÄISCHE PATENTSCHRIFT

(11) **EP 2 224 544 B1**
(45) Veröffentlichungstag und Bekanntmachung des Hinweises auf die Patenterteilung: **26.09.2012**
(21) Anmeldenummer: 10001554.4
(22) Anmeldetag: 16.02.2010
(51) Int. Cl.: H01R 13/506, H01R 13/58, H01R 43/28, H01R 9/03, H01R 13/52, H01R 4/18

(54) **Kabelordnender Einsatz für Steckverbinder**
Cable organising insert for connectors
Utilisation d'un caniveau de câble pour connecteur à fiche

(30) Priorität: 25.02.2009 DE 102009010492
(43) Veröffentlichungstag der Anmeldung: 01.09.2010
(73) Patentinhaber: Harting Electric GmbH & Co. KG, 32339 Espelkamp (DE)
(72) Erfinder: Wellmann, Christa, 32351 Stemwede (DE)

(56) Entgegenhaltungen:
- EP-A1- 1 655 809
- DE-U1-202006 000 336
- US-A- 5 645 456

## Beschreibung

Die Erfindung betrifft einen Steckverbinder mit einem kabelordnenden Einsatz für eine vereinfachte Anordnung von elektrischen Adern innerhalb eines Steckverbindergehäuses und zur Gewährleistung einer ausreichenden Kabellänge der elektrischen Adern mit daran anzufügenden elektrischen Kontakten.

Ein derartiger Kabelmanager ist vorteilhaft, um in einen Steckverbinder einzulegende elektrische Adern mit daran angefügten elektrischen Kontakten passgenau in dazu vorgesehenen Kammern zu ordnen und zu fixieren.

### Stand der Technik

Aus der DE 100 19 294 ist ein mehrpoliger, elektrischer Rundsteckverbinder bekannt, der mehrere ineinander verschachtelte Kontaktträgerteile aufweist, innerhalb derer, axial ausgerichtete Klemmhalterungen vorgesehen sind, in denen elektrische Kontakte fixierbar sind.

Des Weiteren ist aus der US 5,645,456 ein aus zwei Hälften gebildeter elektrischer Steckverbinder gezeigt, der zum Einen mittels einer Durchgangsbohrung ein Kabel umfassen kann, und zum Anderen in zwei aneinandergefügten Kreisringabschnitten, jeweils isolierend um die Durchgangsbohrung herum angeordnet, mehrere Steckerhülsen umfasst, in denen beidseitig axial zur Durchgangsbohrung, Stiftkontakte mit weiteren elektrischen Leitern miteinander verbindbar sind.

Weiterhin wird in der DE 20 2006 000 336 U1 ein Steckverbinder mit vereinfachter Kabelführung vorgestellt, wobei in den Steckverbinder ein zylinderförmiger Grundkörper einfügbar ist, bei dem die elektrischen Leiter in halboffene Kammern längs des Grundkörpers einzulegen sind. Die an die elektrischen Leiter angefügten Kontakte werden in Kontaktöffnungen eines weiteren Kontaktträgers gehalten.

Bei der überwiegenden Mehrzahl herkömmlichen Rundsteckverbinder müssen die elektrischen Adern oder Kabel mit den elektrischen Kontakten mehr oder weniger auf eine bestimmte Länge geschnitten und abisoliert werden, was aber bei einer Feldkonfektion nicht immer gewährleistet ist. Insbesondere bei einer Vor-Ort-Montage sind fehlerhafte Anbindungen der Kontakte mit den elektrischen Adern und deren Montage im Steckverbinder leicht geschehen.

### Aufgabenstellung

Der Erfindung liegt daher die Aufgabe zugrunde, die Montage von elektrischen Adern und deren zugehörigen elektrischen Kontakte zum Einsatz in einem Steckverbindergehäuse möglichst einfach und effektiv, insbesondere unter Einbeziehung einer vor Ort oder Feldmontage zu gestalten.

Diese Aufgabe wird dadurch gelöst, dass mindestens eine der elektrischen Ader mit einem elektrischen Kontakt im Zentrum des aus zwei Halbschalen gebildeten Kontaktträgers angeordnet ist, dass die Halbschalen des Kontaktträgers auf ihrer Außenseite mehrere halboffene Kammern aufweisen, zur selbsthaltenden Aufnahme weiterer mit den elektrischen Kontakten versehenen elektrischen Adern, und dass an dem Kabelmanager ein axial ausgerichteter Längenstift, angeformt ist, an dem die Kabellängen der elektrischen Leiter auszurichten sind.

Vorteilhafte Ausgestaltungen der Erfindung sind in den Ansprüchen 2 - 5 angegeben.

Es sind durchaus unterschiedliche Kabelmanager für eine ordnende Aufnahme von elektrischen Adern oder Kabeln in Zusammenhang mit elektrischen Kontakten und deren Anordnung in Steckverbindern bekannt.

Bei vorgefertigten, konfektionierten Kabeln haben die elektrischen Adern und die daran angefügten elektrischen Kontakte stets die korrekte Länge und können exakt im Steckverbindergehäuse verlegt werden.

Um eine ähnliche und einfache Möglichkeit für eine vor Ort Montage zu schaffen, wird ein so genannter Kabelmanager vorgeschlagen, der vorteilhafterweise einen Maßstab oder Längenstift aufweist, an dem die einzelnen elektrischen Adern abgemessen und entsprechend gekappt werden können, so dass nach Anfügen der entsprechenden elektrischen Kontakte, stets die gewünschte und exakte Länge der in den Steckverbinder einzufügenden elektrischen Adern gewährleistet ist.

Dazu wird zunächst eine so genannte Druckschraube und eine Dichtung des Steckverbinders auf ein abisoliertes Kabel mit freigelegten elektrischen Adern aufgeschoben und anschließend die herausragenden einzelnen Adern in entsprechende, axial in, auf der Außenfläche des scheibenförmigen Kabelmanagers eingeformte, Ausnehmungen eingelegt.

Dabei sind an einem umlaufenden Bund des Kabelmanagers im Bereich dieser Ausnehmungen Überhänge vorgesehen, so dass die in den Ausnehmungen eingesetzten Adern nicht sofort herausrutschen können.

Nach dem teilweisen Einsetzen des Kabelmanagers in die Dichtung wird ein hutförmiges, elektrisch leitendes Schirmelement aufgeschoben, dass mittels einer Ausnehmung an einem Zapfen an der Dichtung fixiert wird.

An dem Kabelmanager ist weiterhin ein axial ausgerichteter Längenstift angeformt, dessen Länge bei richtiger Positionierung des Kabelmanagers in und an der Dichtung, die exakte Adernlänge darstellt. Sind die elektrischen Adern entsprechend abgeschnitten, kann der Längenstift ebenfalls abgeschnitten oder abgebrochen werden.

Die jetzt gekürzten elektrischen Adern werden mit entsprechenden elektrischen Kontakten verbunden und in - vorzugsweise farbkodierte - halboffene Ausnehmungen eines an das Schirmelement anzusetzenden Kontaktträgers eingelegt. Wobei der Kontaktträger vorteilhafterweise aus zwei über ein Filmscharnier verbundene Halbschalen gebildet ist. So dass zumindest eine elektrische Ader auch im Zentrum des Kontaktträgers eingefügt werden kann, während die übrigen elektrischen Adern auf die axial über den Umfang verteilten Ausnehmungen einzulegen und dort auch klemmend gehalten werden.

Anschließend wird die Steckverbinderhülse auf die oben beschriebenen montierten Teile aufgeschoben und mit der Druckschraube verschraubt.

### Ausführungsbeispiel

Ein Ausführungsbeispiel der Erfindung ist in der Zeichnung dargestellt und wird im Folgenden näher erläutert. Es zeigen:
- Fig. 1: eine Explosionszeichnung eines Rundsteckverbinders,
- Fig. 2a: eine perspektivische Darstellung eines Kabelmanagers,
- Fig. 2b: eine perspektivische Darstellung des Kabelmanagers aus anderer Sicht,
- Fig. 3: eine perspektivische Darstellung eines Kontaktträgers,
- Fig. 4: den mit elektrischen Adern bestückten Kabelmanager,
- Fig. 5: ein auf den Kabelmanager aufzuschiebendes elektrisch leitendes Schirmelement, und
- Fig. 6: in den Kontaktträger eingefügte bzw. noch einzufügende elektrische Adern mit elektrischen Kontakten.

In der Fig. 1 ist zur allgemeinen Übersicht eine explosionsartige Zeichnung aller für diesen Rundsteckverbinder 1 relevanten Teile mit einem mehrere elektrische Adern 7 umfassenden elektrischen Kabel 6 dargestellt.

Daraus ist ersichtlich, dass der Rundsteckverbinder 1 aus einer Steckverbinderhülse 2 gebildet ist, die letztlich mit einer Druckschraube 4 die inneren Bauteile miteinander fixiert.

Zu diesen Bauteilen zählt auch ein Kontaktträger 20, der die Enden der elektrischen Adern 7 mit daran angefügten elektrischen Kontakten 28 aufnimmt.

Weiterhin ist ein so genannter Kabelmanager 10 vorgesehen, der teilweise innerhalb eines elektrisch leitenden Schirmelementes 35 angeordnet ist, welches wiederum auf einer Dichtung 30 fixiert ist, über die das Abschirmgeflecht 8 des elektrischen Kabels 6 gestülpt ist.

Auf die Dichtung 30 wirkt die Druckschraube 4 beim Verschrauben mit der Steckverbinderhülse 2 ein, so dass das elektrische Kabel 6 gegen Zugbelastungen und das Steckerinnere gegen Umweltbelastungen gesichert ist.

In der Fig.2a und Fig. 2b ist der Kabelmanager 10 mit zwei unterschiedlichen Ansichten dargestellt.

Der Kabelmanager ist als Kunststoffspritzteil gefertigt und stellt prinzipiell ein scheibenförmiges Rundstück 11 dar, zum Einsatz in die Steckverbinderhülse 2.

Die Außenseite des Kabelmanagers 10 zeigt mehrere auf den Umfang verteilte, axial ausgerichtete halboffene Kammern 13, die zur Aufnahme der elektrischen Adern 7 vorgesehen sind. Zusätzlich ist noch eine ins Zentrum weisende, längliche Öffnung 14 vorgesehen, die zum einen eine mittige elektrische Ader in der Zentralöffnung 15 sowie zusätzlich eine außenliegende elektrische Ader aufnimmt, so dass insgesamt fünf elektrische Adern 7 gebündelt werden.

Zur Selbsthalterung der elektrischen Adern 7 ist an jeder der halboffenen Kammer 13 bereichsweise ein die Kammern verengender Überhang 17 angeformt, der letztlich aus einem den Kabelmanager 10 umgebenden Bund 16 herausgebildet ist.

Weiterhin weist der Kabelmanager 10 einen axial ausgerichteten Längenstift 12 auf, auf dessen Länge alle im Kabelmanager 10 geführten elektrischen Adern 7 bei der Steckermontage zu kürzen sind. Nach dem Kürzen wird der Längenstift 12 an einer Sollbruchstelle abgeschnitten oder abgebrochen.

In der Fig. 3 ist der Kontaktträger 20 dargestellt, der aus zwei Halbschalen 21 gebildet ist, um letztlich auch den mittigen, elektrischen Kontakt aufnehmen zu können.

Die beiden Halbschalen 21 sind mittels eines Filmscharniers 22 miteinander schwenkbar verbunden.

Im Inneren der Halbschalen 21 ist jeweils eine halboffene Zentralkammer 24 für den mittigen elektrischen Kontakt 28 und der daran angefügten elektrischen Ader 7 eingeformt. Zum Verrasten der beiden Halbschalen 21 ist eine Kombination aus einem Rasthaken 25 der an einem Hinterschnitt 26 verrastet, vorgesehen.

Die Fig. 4 zeigt das elektrische Kabel 6, auf das bereits eine für den Rundsteckverbinder 1 erforderliche Druckschraube 4 oder auch Überwurfmutter aufgeschoben ist.

Des Weiteren ist eine Dichtung 30 mit einem Gleitring 33 sowie mehrere bereits in dem Kabelmanager 10 in den halboffenen Kammern 13 eingefügte elektrische Adern 7 ersichtlich. Das zur Abschirmung des Kabels 6 vorgesehenes Abschirmgeflecht 8 ist bereits aufgefächert und bis über die Dichtung 30 wieder zurück umgeschlagen worden.

Anschließend wird der Kabelmanager 10 zumindest teilweise in eine entsprechende Ausnehmung in die Dichtung 30 hineingeschoben, so dass der Kabelmanager 10 bereits mit dem Abschirmgeflecht 8 leicht fixiert wird. Dann wird das hutförmige Schirmelement 35 auf den Kabelmanager 10 und auf das Abschirmgeflecht 8 auf der Dichtung 30 aufgeschoben und mittels einer entsprechend passenden Ausnehmung 36 mit einer Arretiernase 31 an der Dichtung 30 verdrehsicher verbunden. (Fig. 5)

Dabei übernimmt das elektrisch leitende Schirmelement 35 die abschirmende Wirkung des Abschirmgeflechtes 8 und leitet sie später an die elektrisch leitende Steckverbinderhülse 2 weiter.

Damit sind Dichtung, Leiterführungsteil und Schirmelement zusammen mit den elektrischen Leitern zu einem Teil miteinander verbunden.

Jetzt werden die elektrischen Adern 7 auf die Länge des Längenstiftes 12 am Kabelmanager 10 gekürzt und anschließend der Längenstift 12 an einer Sollbruchstelle abgeschnitten oder abgebrochen.

Anschließend werden die elektrischen Adern 7 mit entsprechenden elektrischen Kontakten 28 mittels eines Crimpverfahrens verbunden.

Damit ist sichergestellt, dass alle elektrischen Adern zusammen mit den elektrischen Kontakten die exakte Länge für den Rundsteckverbinder aufweisen.

Wie in der Fig. 6 angedeutet, werden die elektrischen Kontakte 28 zusammen mit den elektrischen Adern 7 in den Kontaktträger 20 eingefügt. Dazu werden zunächst die Außenadern am Kabelmanager 10 nach außen gebogen, so dass die Mittenader in die geöffneten Halbschalen 21 des Kontaktträgers eingefügt werden kann und mit Schließen und Verrasten der Halbschalen in der Zentralkammer 24 fixiert ist.

Dazu ist der Kontaktträger 20 dicht an den Kabelmanager 10 heranzuführen. Anschließend werden die umgebogenen Adern 7 in die nach außen gerichteten halboffenen Kammern 23 eingelegt, wobei sie leicht in den Kammern verklemmt werden.

Dabei können die Kammern 23, 24 für eine einfache Handhabung entsprechend der Kabelfarben farbkodiert sein.

Aus der bereits erwähnten Fig. 1 ist zu sehen, wie jetzt die Steckverbinderhülse 2 auf die zusammengefassten Teile von Dichtung 30, Kabelmanager 10, Schirmelement 35, Kontaktträger 20 und der elektrischen Kontakte 28 mit den Adern 7 aufschiebbar ist und mit der Druckschraube 4 zu einem funktionsfähigen Rundsteckverbinder 1 verschraubt wird.
- **1**: **Rundsteckverbinder (-gehäuse)**
- 2: Steckverbinderhülse
- 4: Druckschraube
- 6: elektrisches Kabel
- 7: elektrische Adern
- 8: Abschirmgeflecht

- **10**: **Kabelmanager**
- 11: Rundstück, scheibenförmig
- 12: Längenstift
- 13: halboffene Kammer
- 14: Längsöffnung
- 15: Zentralöffnung
- 16: Bund
- 17: Überhang

- **20**: **Kontaktträger**
- 21: Halbschalen
- 22: Filmscharnier, doppeltes
- 23: halboffene (Außen-)Kammer
- 24: halboffene Zentralkammer
- 25: Rasthaken
- 26: Hinterschnitt
- 28: elektrische Kontakte

- 30: Dichtung
- 31: Arretiernase
- 33: Gleitring
- 35: Schirmelement, elektr. Leitend, hutförmig
- 36: Arretierausnehmung

## Patentansprüche

1. Steckverbinder mit einem kabelordnenden Einsatz für eine vereinfachte Anordnung von elektrischen Adern (7) innerhalb eines Steckverbindergehäuses (1) und zur Gewährleistung einer ausreichenden Kabellänge der elektrischen Adern (7) mit daran anzufügenden elektrischen Kontakten (28), wobei innerhalb des Steckverbindergehäuses (1) ein kabelordnender Einsatz in Form eines Kabelmanagers (10) zur ordnenden Aufnahme der elektrischen Adern (7) vorgesehen ist, und wobei innerhalb des Steckverbindergehäuses (1) ein Kontaktträger (20) für die elektrischen Adern (7) mit daran angefügten elektrischen Kontakten (28) angeordnet ist, **dadurch gekennzeichnet,**
**dass** mindestens eine der elektrischen Adern (7) mit einem elektrischen Kontakt (28) im Zentrum des aus zwei Halbschalen (21) gebildeten Kontaktträgers (20) angeordnet ist,
**dass** die Halbschalen (21) des Kontaktträgers (20) auf ihrer Außenseite mehrere halboffene Kammern (23) aufweisen, zur selbsthaltenden Aufnahme weiterer mit den elektrischen Kontakten (28) versehenen elektrischen Adern (7), und
**dass** an dem Kabelmanager (10) ein axial ausgerichteter Längenstift (12), angeformt ist, an dem die Kabellängen der elektrischen Leiter auszurichten sind.

2. Steckverbinder nach Anspruch 1, **dadurch gekennzeichnet, dass** innerhalb der Halbschalen (21) im Zentrum des Kontaktträgers (20) eine Kammer (24) für einen zentral angeordneten elektrischen Kontakt (28) vorgesehen ist.

3. Steckverbinder nach Anspruch 1, **dadurch gekennzeichnet, dass** die Halbschalen (21) des Kontaktträgers (20) mittels eines Filmscharniers (22) gegeneinander radial schwenkbar und verrastbar sind.

4. Steckverbinder nach Anspruch 1, **dadurch gekennzeichnet, dass** der Kabelmanager (10) auf der Außenseite seines zylindrischen Gehäuses (11) axial angeordnete halboffene Kammern (13) sowie eine Zentralöffnung 15 aufweist.

5. Steckverbinder nach Anspruch 4, **dadurch gekennzeichnet, dass** an dem Kabelmanager (10) ein axial ausgerichteter Längenstift (12) angeformt ist, der nach dem Ablängen der elektrischen Adern (7) entfernbar ist.

## Claims

1. A plug connector comprising a cable-organizing insert for a simplified arrangement of electric wires (7) within a plug connector housing (1) and for ensuring a sufficient cable length of the electric wires (7) with electric contacts (28) to be attached thereto, a cable-organizing insert in the form of a cable manager (10) for an organizing accommodation of the electric wires (7) being provided within the plug connector housing (1), and a contact carrier (20) for the electric wires (7) with electric contacts (28) attached thereto being arranged within the plug connector housing (1), **characterized in that**
at least one of the electric wires (7) with an electric contact (28) is arranged in the center of the contact carrier (20) formed from two half-shells (21),
that the half-shells (21) of the contact carrier (20) have a plurality of half-open chambers (23) on their exterior for self-retaining accommodation of further electric wires (7) provided with the electric contacts (28), and
that the cable manager (10) has an axially oriented length pin (12) integrally molded therewith, to which the cable lengths of the electric conductors are to be adapted.

2. The plug connector according to claim 1, **characterized in that**
a chamber (24) for a centrally arranged electric contact (28) is provided within the half-shells (21) in the center of the contact carrier (20).

3. The plug connector according to claim 1, **characterized in that**
the half-shells (21) of the contact carrier (20) can be radially pivoted in relation to each other by means of a film hinge (22) and locked in place.

4. The plug connector according to claim 1, **characterized in that**
the cable manager (10) has axially arranged half-open chambers (13) on the exterior of its cylindrical housing (11) as well as a central opening (15).

5. The plug connector according to claim 4, **characterized in that**
the cable manager (10) has an axially oriented length pin (12) integrally molded therewith, which can be removed after cutting the electric wires (7) to length.

## Revendications

1. Connecteur à fiches, comportant un insert d'organisation de câbles pour un agencement simplifié de brins électriques (7) à l'intérieur d'un boîtier (1) de connecteur à fiches et pour assurer une longueur de câble suffisante des brins électriques (7) avec des contacts électriques (28) devant y être fixés, un insert d'organisation de câble sous forme de gestionnaire de câbles (10) pour le logement organisé des brins électriques (7) étant prévu à l'intérieur du boîtier (1) de connecteur à fiches, et un support de contact (20) pour les brins électriques (7) avec des contacts électriques (28) fixés sur ceux-ci étant agencé à l'intérieur du boîtier (1) de connecteur à fiches, **caractérisé en ce que**
au moins l'un des brins électriques (7) est agencé ensemble avec un contact électrique (28) au centre du support de contact (20) qui es formé par deux demi-coquilles (21),
les demi-coquilles (21) du support de contact (20) présentent sur leur face extérieure plusieurs chambres (23) semi-ouvertes pour le logement autobloquant d'autres brins électriques (7) pourvus des contacts électriques (28), et
un pion de longueur (12) orienté de manière axiale est moulé avec le gestionnaire de câbles (10), auquel les longueurs de câble des brins électriques doivent être adaptées.

2. Connecteur à fiches selon la revendication 1, **caractérisé en ce que**
une chambre (24) pour un contact électrique (28) agencé au centre est prévue à l'intérieur des demi-coquilles (21) au centre du support de contact (20).

3. Connecteur à fiches selon la revendication 1, **caractérisé en ce que**
les demi-coquilles (21) du support de contact (20) peuvent être pivotées radialement l'une par rapport à l'autre et être enclenchées au moyen d'une charnière film (22).

4. Connecteur à fiches selon la revendication 1, **caractérisé en ce que**
le gestionnaire de câbles (10) présente sur la face extérieure de son boîtier cylindrique (11) des chambres (13) semi-ouvertes agencées axialement ainsi qu'un orifice central (15).

5. Connecteur à fiches selon la revendication 4, **caractérisé en ce que**
un pion de longueur (12) qui est orienté de manière axiale et qui peut être démonté après le coupage en longueur des brins électriques (7) est moulé avec le gestionnaire de câbles (10).
